# FASCICULE DE BREVET EUROPEEN

(11) **EP 0 643 254 B1**
(45) Date de publication et mention de la délivrance du brevet: **12.03.1997**
(21) Numéro de dépôt: 94401922.3
(22) Date de dépôt: 30.08.1994
(51) Int. Cl.: F17C 1/12, F17C 7/00

(54) **Réservoir de stockage de gaz sous haute pression et installation de stockage et de fourniture de gaz sous haute pression**
Lagerbehälter für Hochdruckgas sowie Anlage für die Lagerung und Lieferung von Hochdruckgas
Container for storing of gas under high pressure and installation for storing and supplying gas under high pressure

(30) Priorité: 09.09.1993 FR 9310701
(43) Date de publication de la demande: 15.03.1995
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Lehman, Jean-Yves, F-94700 Maisons Alfort (FR)
(74) Mandataire: Le Moenner, Gabriel

(56) Documents cités:
- DE-B- 1 047 811
- FR-A- 2 093 708
- US-A- 3 650 290
- US-A- 4 888 955

## Description

La présente invention concerne les installations de stockage et de fourniture de gaz sous haute pression et plus particulièrement un réservoir de stockage de gaz sous haute pression pour une telle installation.

Une installation de ce type est décrite dans la demande de brevet français N° 93.08394 au nom de la Demanderesse et met en oeuvre un réservoir de stockage du gaz sous forme au moins partiellement liquide et sous une pression élevée, notamment une pression super-critique. Le maintien sous une telle haute pression d'une réserve de gaz permet à l'installation de fournir instantanément au poste utilisateur du gaz sous une pression élevée, notamment en secours d'une installation principale de fourniture de ce gaz sous ladite haute pression.

Avec une telle installation, lorsqu'on soutire du liquide contenu dans le réservoir, il se produit normalement dans ce dernier une chute de pression très rapide du fait de la faible compressibilité du liquide qui y est entreposé et, selon le temps de réponse du circuit externe de maintien en pression, il est possible que la pression du gaz fourni soit temporairement inférieure à la valeur souhaitée pour le poste utilisateur.

La présente invention a pour objet de proposer une nouvelle structure de réservoir de stockage de gaz sous haute pression permettant d'obvier à ces inconvénients.

Pour ce faire, selon une caractéristique de l'invention, le réservoir comprend une première partie comportant des moyens de maintien à une première température froide, typiquement inférieure à -100°C, une deuxième partie comportant des moyens de maintien à une deuxième température nettement supérieure, à la première température, typiquement supérieure à -20°C, et au moins un passage établissant une libre communication de fluide entre les premières et deuxièmes parties de réservoir et associé à des moyens limitant les transferts thermiques entre les premières et deuxièmes parties de réservoir.

Selon d'autres caractéristiques de l'invention:
- la première partie est thermiquement isolée et au moins une portion de la deuxième partie est non isolée extérieurement ;
- le passage présente une section interne réduite par rapport aux sections principales des premières et deuxièmes parties de réservoir.

La présente invention concerne également une installation de stockage et de fourniture de gaz sous haute pression à au moins un poste utilisateur, comprenant un tel réservoir dont la première sortie est connectable au poste utilisateur par une ligne de fourniture comprenant un réchauffeur.

D'autres caractéristiques et avantages de la présente invention ressortiront de la description suivante de modes de réalisation, donnés à titre illustratif mais nullement limitatif, faite en relation avec les dessins annexés, sur lesquels:
- la figure 1 est une vue schématique d'une installation de stockage et de fourniture de gaz sous haute pression utilisant un réservoir de stockage selon un premier mode de réalisation de l'invention;
- la figure 2 est une vue schématique partielle, en coupe longitudinale, d'un deuxième mode de réalisation d'un réservoir selon l'invention;
- la figure 3 est une vue schématique, en coupe, d'un troisième mode de réalisation d'un réservoir selon l'invention, et
- la figure 4 est une vue schématique partielle d'une variante du mode de réalisation de la Figure 3.

Dans la description qui va suivre et sur les dessins, les éléments identiques ou analogues portent les mêmes chiffres de référence, éventuellement indicés.

Dans le mode de réalisation représenté sur la figure 1, le réservoir 1 comprend une enveloppe oblongue 2 résistant à la pression définissant un volume intérieur de stockage et comprenant une partie supérieure S où l'enveloppe 2 n'est pas isolée et est donc en relation d'échange thermique avec l'atmosphère ambiante, et une partie inférieure de plus grande capacité I comprenant une isolation thermique 3. La partie inférieure I, isolée, comporte, à sa base, une première sortie 4 d'où part, vers au moins un poste utilisateur U, une ligne de fourniture 5 comportant un réchauffeur ou vaporiseur 6, et une deuxième sortie 7 à laquelle est raccordé un premier circuit de fluide 8 comportant, à l'extérieur du réservoir 1, une vanne 9 pilotée par la pression régnant dans le réservoir et traversant un échangeur de chaleur 10 en relation d'échange thermique avec le fluide dans la partie inférieure I du réservoir 1 puis débouchant vers l'extérieur de la partie inférieure du réservoir. A la deuxième sortie 7 est également raccordé un deuxième circuit de fluide 11 comportant, en série, à l'extérieur du réservoir 1, un réchauffeur 12, et une vanne 13 pilotée par la pression régnant dans le réservoir 1, et débouchant dans ce dernier par une entrée 30. Dans la partie inférieure I débouche une conduite de remplissage 14 permettant de remplir le réservoir 1 en gaz liquéfié sous haute pression.

L'installation qui vient d'être décrite peut être utilisée isolément pour fournir au poste utilisateur U des petites quantités de gaz sous haute pression mais est de préférence utilisée en secours d'une unité principale 15 de fourniture de gaz haute pression au poste utilisateur U, auquel cas la ligne de fourniture 5 peut être pourvue, à son extrémité aval, d'un clapet anti-retour 16.

Dans le mode de réalisation représenté sur la partie gauche de la figure 1, la zone de l'enveloppe 2 pontant la jonction entre les deux parties isolée I et non isolée S comporte un revêtement d'isolation intérieur 17 définissant, à l'intérieur de l'enveloppe 2, au moins un passage interne vertical 18 établissant une libre communication entre la partie inférieure I, renfermant le gaz sous forme liquide, et la partie supérieure S qui délimite ainsi avec précision un ciel gazeux dans l'enveloppe 2. Comme représenté en pointillés, l'isolation interne 17 peut se prolonger à l'intérieur de la partie inférieure I du réservoir.

De préférence, comme représenté sur la partie droite sur la figure 1, le passage 18 est délimité périphériquement par une virole métallique 19 s'étendant à distance, vers l'intérieur, de la paroi adjacente de l'enveloppe 2, mais reliée hermétiquement par son extrémité supérieure, en 20, à cette dernière, de façon à ménager, autour du passage central 18, un espace annulaire 21 communiquant avec le volume intérieur de la partie inférieure I, isolant le passage 18 de la portion adjacente non isolée de la partie supérieure S de l'enveloppe 2 et limitant le pont thermique à la jonction entre les deux parties de l'enveloppe. Avantageusement, la virole 19 est revêtue périphériquement d'une couche d'isolation 22, typiquement en matériau poreux, par exemple un tissu de fibre de verre, remplissant sensiblement l'espace annulaire 21 entre la virole 19 et la paroi interne de l'enveloppe 2.

L'effet de restriction du passage central 18 entre les volumes intérieurs des parties supérieure S et inférieure I peut être encore accentué dans le mode de réalisation représenté sur la figure 2. Dans ce mode de réalisation, l'enveloppe du réservoir est constituée en trois parties : une partie principale inférieure 2A supportant une partie supérieure de dimensions réduites 2B, reliées l'une à l'autre par une partie intermédiaire cylindrique de diamètre réduit 2C, seule la partie inférieure 2A étant munie d'une isolation 3. Le passage 18 est ici constitué par un tube 19 s'étendant coaxialement dans la partie d'enveloppe intermédiaire 2C, à distance intérieurement de cette dernière, et s'évasant dans les parties supérieure S et inférieure I par des parties d'extrémité 19B et 19A ayant des profils correspondant sensiblement aux profils intérieurs des parties d'enveloppe correspondantes 2B et 2A, à distance de ces dernières. L'extrémité supérieure de la partie évasée supérieure 188 est fixée de façon étanche à la partie d'enveloppe supérieure 2B par un anneau isolant 23 ménageant ainsi, tout autour de la structure intérieure 19, 19B, 19A, un espace d'isolation communiquant avec la partie inférieure I du réservoir mais isolé de la partie supérieure S et avantageusement muni, au moins partiellement d'une isolation externe telle que 22, comme décrit précédemment. Dans l'application au stockage d'azote liquide sous haute pression (pouvant atteindre 100 x 10⁵ Pa), la température de peau de la partie supérieure de l'enveloppe 2B est ainsi la température ambiante (+ 20°C) tandis que l'essentiel de la structure de passage interne 18, 18B, 18A, est maintenu à la température basse (environ -180°C) régnant dans la partie inférieure I du réservoir 1.

Dans le mode de réalisation de la Figure 3, les parties de réservoir S et I sont disjointes et chacune constituée d'une enveloppe de réservoir propre sans isolation, comprenant avantageusement une zone d'extrémité rétrécie s et i, et agencées tête-bêche. Alors que la partie de réservoir "chaude" S est exposée à l'atmosphère environnante, la partie de réservoir "froid" I, ainsi qu'avantageusement la zone d'extrêmité s de la partie de réservoir "chaud" S sont encloses dans une enceinte E remplie d'un matériau thermiquement isolant P, typiquement de la perlite. On retrouve ici le tube de liaison 19 reliant les deux parties de réservoir en s'étendant dans l'enceinte E, le tube 19 se prolongeant, comme dans le mode de réalisation de la Fig. 2, dans chaque partie de réservoir par une partie d'extrémité 19A, 19B, respectivement, s'évasant à distance, vers l'intérieur, de la paroi adjacente de la partie de réservoir. Un isolant 22A, 22B, respectivement est avantageusement prévu dans l'espace entre les extrémités du tube 19 et les parois adjacentes des parties d'enveloppe.

Quoique l'invention ait été décrite en relation avec des modes de réalisation particuliers, elle ne s'en trouve pas limitée mais est au contraire susceptible de modifications et de variantes qui apparaîtront à l'homme de l'art. En particulier, pour les pays à climat très froid, la partie chaude S du réservoir peut comporter des moyens de chauffage, utilisant par exemple un prélèvement d'un gaz comprimé chaud de l'unité 15, et être elle-même légèrement isolée.

## Revendications

1. Réservoir de stockage de gaz sous haute pression, caractérisé en ce qu'il comprend une première partie (I) comportant des moyens (3 ; P, 10) de maintien à une première température, une deuxième partie (S) comportant des moyens de maintien à une deuxième température nettement supérieure à la première température, et au moins un passage (18) établissant une libre communication de fluide entre les première (I) et deuxième (S) parties de réservoir et associé à des moyens (17 ; 22 ; P) limitant les transferts thermiques entre les parties de réservoir.

2. Réservoir selon la revendication 1, caractérisé en ce que la première partie de réservoir (I) est thermiquement isolée et la deuxième partie de réservoir (S) est non isolée.

3. Réservoir selon la revendication 1 ou la revendication 2, caractérisé en ce que la deuxième partie de réservoir (S) est supportée par la première partie de réservoir (I).

4. Réservoir selon l'une des revendications 1 à 3, caractérisé en ce que le passage (18) est isolé thermiquement (17 ; 21, 22) des portions adjacentes des première (I) et deuxième (S) parties de réservoir.

5. Réservoir selon l'une des revendications 3 et 4, caractérisé en ce que le passage central (18) est défini par une structure interne (19) se prolongeant (19A, 19B) dans les première (I) et deuxième (S) parties de réservoir.

6. Réservoir selon l'une des revendications précédentes, caractérisé en ce que la première partie de réservoir (I) comporte une première sortie (7) et renferme un tronçon d'une ligne (8) débouchant de part et d'autre à l'extérieur de la première partie (I) et incorporant un échangeur de chaleur (10).

7. Réservoir selon l'une des revendications précédentes, caractérisé en ce que la première partie de réservoir (I) comporte au moins une première entrée (30).

8. Installation de stockage et de fourniture de gaz sous haute pression à au moins un poste utilisateur (U), caractérisée en ce qu'elle comprend au moins un réservoir (1) selon l'une des revendications précédentes, dont la première partie de réservoir (I) comporte une deuxième sortie (4) connectable au poste utilisateur (U) par une ligne de fourniture (5) comprenant un réchauffeur (6).

9. Installation selon la revendication 8, comprenant au moins un réservoir selon l'une des revendications 6 et 7, caractérisée en ce que le tronçon de ligne est relié à la première sortie (7) par une conduite externe (8) comprenant une première vanne à contrôle de pression (9).

10. Installation selon la revendication 9, comprenant au moins un réservoir selon la revendication 7, caractérisée en ce que la première entrée (30) est reliée à la première sortie (7) par une deuxième conduite externe (11) comprenant, en série, un réchauffeur (12) et une deuxième vanne à contrôle de pression (13).

## Patentansprüche

1. Lagerbehälter für Gas unter hohem Druck, dadurch gekennzeichnet, daß er einen ersten Teil (I), enthaltend Vorrichtungen (3; P; 10) zum Aufrechterhalten einer ersten Temperatur, einen zweiten Teil (S), enthaltend Vorrichtungen zum Aufrechterhalten einer zweiten Temperatur, die deutlich höher ist als die erste Temperatur, und mindestens einen Durchlaß (18), der einen freien Flüssigkeitsaustausch zwischen dem ersten (I) und dem zweiten (S) Behälterteil ermöglicht und mit Vorrichtungen (17; 22; P) verbunden ist, die die Wärmeübertragung zwischen den Behälterteilen begrenzen, umfaßt.

2. Behälter nach Anspruch 1, dadurch gekennzeichnet, daß der erste Behälterteil (I) thermisch isoliert ist und der zweite Behälterteil (S) nicht isoliert ist.

3. Behälter nach Anspruch 1 oder Anspruch 2, dadurch gekennzeichnet, daß der zweite Behälterteil (S) vom ersten Behälterteil (I) getragen wird.

4. Behälter nach einem der Ansprüche 1 bis 3, dadurch gekennzeichnet, daß der Durchlaß (18) von den angrenzenden Bestandteilen des ersten (I) und zweiten (S) Behälterteils thermisch isoliert ist (17; 21; 22).

5. Behälter nach einem der Ansprüche 3 und 4, dadurch gekennzeichnet, daß der zentrale Durchlaß (18) durch eine innere Struktur (19) bestimmt ist, die sich in den ersten (I) und zweiten (S) Behälterteil erstreckt (19A; 19B).

6. Behälter nach einem der vorangehenden Ansprüche, dadurch gekennzeichnet, daß der erste Behälterteil (I) einen ersten Auslaß (7) aufweist und einen Leitungsabschnitt (8) einschließt, der beiderseits von außen in den ersten Teil (I) einmündet und einen Wärmetauscher (10) beinhaltet.

7. Behälter nach einem der vorangehenden Ansprüche, dadurch gekennzeichnet, daß der erste Behälterteil (I) mindestens einen ersten Einlaß (30) aufweist.

8. Anlage zur Lagerung und zur Bereitstellung von Gas unter hohem Druck an mindestens einen Bedienungsstand (U), dadurch gekennzeichnet, daß sie mindestens einen Behälter (1) nach einem der vorangehenden Ansprüche umfaßt, wobei der erste Behälterteil (I) einen zweiten Auslaß (4) aufweist, der mit dem Bedienungsstand (U) durch eine Zulieferleitung (5), die eine Vorwärmeinrichtung (6) umfaßt, verbindbar ist.

9. Anlage nach Anspruch 8, umfassend mindestens einen Behälter nach einem der Ansprüche 6 und 7, dadurch gekennzeichnet, daß der Leitungsabschnitt mit dem ersten Auslaß (7) durch eine externe Rohrleitung (8) verbunden ist, die ein erstes Ventil zur Druckprüfung (9) umfaßt.

10. Anlage nach Anspruch 9, umfassend mindestens einen Behälter nach Anspruch 7, dadurch gekennzeichnet, daß der erste Einlaß (30) mit dem ersten Auslaß (7) durch eine zweite externe Rohrleitung (11) verbunden ist, die hintereinander eine Vorwärmeinrichtung (12) und ein zweites Ventil zur Druckprüfung (13) beinhaltet.

## Claims

1. Reservoir for storing gas at a high pressure, characterized in that it comprises a first part (I) having means (3; P, 10) for maintaining it at a first temperature, a second part (S) having means for maintaining it at a second temperature distinctly higher than the first temperature, and at least one passage (18) establishing free fluid communication between the first (I) and second (S) parts of the reservoir and associated with means (17; 22; P) limiting heat transfer between the parts of the reservoir.

2. Reservoir according to claim 1, characterized in that the first part of the reservoir (I) is thermally insulated and the second part of the reservoir (S) is not insulated.

3. Reservoir according to claim 1 or claim 2, characterized in that the second part of the reservoir (S) is supported by the first part of the reservoir (I).

4. Reservoir according to one of claims 1 to 3, characterized in that the passage (18) is thermally insulated (17; 21, 22) from the adjacent portions of the first (I) and second (S) parts of the reservoir.

5. Reservoir according to one of claims 3 and 4, characterized in that the central passage (18) is defined by an inner structure (19) extending (19A, 19B) into the first (I) and second (S) parts of the reservoir.

6. Reservoir according to one of the preceding claims, characterized in that the first part of the reservoir (I) has a first outlet (7) and encloses a section of a line (8) emerging either side of the exterior of the first part (I) and incorporating a heat exchanger (10).

7. Reservoir according to one of the preceding claims, characterized in that the first part of the reservoir (I) has at least one inlet (30).

8. Installation for storing and supplying gas at high pressure to at least one user station (U), characterized in that it comprises at least one reservoir (1) according to one of the preceding claims, of which the first part of the reservoir (I) has a second outlet (4) which can be connected to the user station (U) by a supply line (5) comprising a reheater (6).

9. Installation according to claim 8, comprising at least one reservoir according to one of claims 6 and 7, characterized in that the section of line is connected to the first outlet (7) by an outer conduit (8) comprising a first pressure control valve (9).

10. Installation according to claim 9, comprising at least one reservoir according to claim 7, characterized in that the first inlet (30) is connected to the first outlet (7) by a second outer conduit (11) comprising, in series, a reheater (12) and a second pressure control valve (13).
